# EUROPÄISCHE PATENTSCHRIFT

(11) **EP 0 047 907 B1**
(45) Veröffentlichungstag und Bekanntmachung des Hinweises auf die Patenterteilung: **08.07.1987**
(21) Anmeldenummer: 81106772.7
(22) Anmeldetag: 29.08.1981
(51) Int. Cl.: D06B 19/00

(54) **Vorrichtung zum Auftragen von Medien auf Flächengebilde mittels einer Auftragseinrichtung**
Coating apparatus for sheet-like materials
Installation d'enduction de matériaux en bandes

(30) Priorität: 16.09.1980 DE 3034807
(43) Veröffentlichungstag der Anmeldung: 24.03.1982
(73) Patentinhaber: Ramisch Kleinewefers GmbH, D-47803 Krefeld (DE)
(72) Erfinder: Mitter, Mathias, D-4815 Schloss Holte-Stukenbrock (DE)
(74) Vertreter: Goddar, Heinz J., Dr.

## Beschreibung

### Beschreibung (für die Vertragsstaaten : CH, DE, FR, GB, NL, LI)

Die Erfindung betrifft eine Vorrichtung zum Auftragen von Medien auf ein Flächengebilde mittels einer Auftragseinrichtung, wobei der Auftragseinrichtung ein das Medium aufnehmender, sich über die Arbeitsbreite erstreckender, begrenzter Raum zugeordnet ist und ein Zuführungskanal vorhanden ist, dessen Spaltbreite über die Höhe des Zulaufes im wesentlichen gleich bleibt.

Durch die ältere Anmeldung WO 80/02399 ist eine solche Vorrichtung bereits vorgeschlagen. Diese bekannte Vorrichtung ermöglicht jedoch nicht die Anpassung des Durchlaufquerschnittes für das aufzutragende Medium an die im Auftragsbereich vorliegenden Verhältnisse. Dabei muß berücksichtigt werden, daß die vorliegende Erfindung sich insbesondere auf das Auftragen flüssiger, pastöser oder viskoser Medien auf Flächenerzeugnisse bezieht, vorzugsweise auf Warenbahnen bzw. Textilwaren oder Waren aus faserigem Material, Teppichware mit Flor, Papier, Pappe u. dgl., wobei Chemikalien, Veredlungs- oder Waschflotten, u. a. auch Farben, Farbpasten u. dgl. aufgetragen werden sollen, vorzugsweise auch in verschäumter Form.

Insbesondere beim Auftragen mit Schaum spielt die Vorratshaltung des Schaumes im Verhältnis zum relativ großen Verbrauch eine wesentliche Rolle. Dabei muß gewährleistet werden, daß der zuerst zugeführte Schaum auch zuerst verbraucht wird, da Schaum die Eigenschaft hat, die Bläschen platzen zu lassen, so daß sich ein Verflüssigungseffekt einstellt, der, wenn er zu früh erfolgt, nachteilig sein kann.

Dies gilt insbesondere für das Färben oder Drucken mit Schaum, wenn ein gleichmäßiger Auftrag oder gleichmäßige Konturen erzielt werden sollen. Dabei muß ein gleichmäßiges Zufließen des von der Zuführungseinrichtung kommenden Schaumes bis zur Auftragsebene gewährleistet sein. Man muß berücksichtigen, daß innerhalb des Kanales unterschiedliche Fließverhältnisse herrschen, da die Kanalwände durch die Adhäsion mit dem Medium bremsend wirken und der eigentliche Fließquerschnitt kleiner ist als der horizontalliegende Querschnitt des Gesamtkanales. Dies ist besonders wichtig beim Schaumauftrag und dabei eben beim Färben und Drucken beispielsweise durch eine Siebdruckschablone, zumal es Schablonen gibt mit großen Durchtrittsquerschnitten, die viel Schaum auf die Ware durchlassen und Schablonen gibt, die über sehr geringe Querschnittsflächen für den Durchlaß des Schaumes freigeben.

Der vorliegenden Erfindung liegt somit die Aufgabe zugrunde, eine Vorrichtung zu schaffen, durch die gewährleistet ist, daß der Zufluß des Mediums genau der verbrauchten Menge entspricht, ohne daß dabei zu hohe Fließgeschwindigkeiten auftreten oder das aufzutragende Material nicht gleichmäßig zur Auftragsebene hin transportiert wird. Dabei spielt noch die vorratshaltung eine Rolle, die gewährleistet, daß ständig Material zur Verfügung steht. Andererseits ist der gleichmäßige Zufluß über eine gesamte Arbeitsbreite von Wichtigkeit.

Die Erfindung besteht somit darin, daß der Zuführungskanal in seiner Spaltbreite (Fortsetzung Seite 3) zur Auftragseinrichtung einstellbar ist. Damit ist gewährleistet, daß der Zufluß des Mediums genau der verbrauchten Menge entspricht, aber auch genau auf die Art des Mediums eingestellt werden kann, sei es nun das flüssige, pastöse oder viskose Medium oder auch Schaum auf die Auftragsebene gebracht werden soll.

In der erfindungsgemäßen Vorrichtung ist ein Sieb oder ein siebartiger Zwischenträger, z. B. auch eine Siebschablone, eine Bandschablone, die über Rollen geführt ist, oder eine Rundschablone, ein Siebzylinder od. dgl. vorgesehen. Dieses Sieb kann als perforiertes. Blech, als Gitterwerk, Netzwerk, Drahtgewebe, als Siebtrommel od. dgl. ausgebildet sein. Es kann stillstehen oder ggf. mitgezogen werden mit der Ware oder gesondert angfetrieben angeordnet sein. Unter anderem ist auch an Schablonen gedacht, die die Flotte bzw. das Medium bzw. das verschäumte Medium mustergemäß oder uni, also flächengemäß auftragen können, vorzugsweise auch rotierende Siebe oder Schablonen. Als Sieb kann aber auch ein Netzwerk aus Kunststoff oder beispielsweise aus Kunstfasern aufgelegt werden, ein Drahtgewebe usw. Die Siebe oder siebartigen Zwischenträger bringen die Bläschen des Schaumes zum Zerplatzen, ermöglichen somit einen Flottenanfall im Bereich des Siebes und des siebartigen Zwischenträgers bzw. auf dessen Oberfläche und ermöglichen so einen einwandfreien Auftrag auf die Ware. Bei Stillstand des Siebes od. dgl. müßte die Auftragseinrichtung, die rakelartig ausgebildet sein kann und/oder ein Saugkasten den Transport des Mediums bzw. des Schaumes durch das Sieb hindurch unterstützen. Im letzteren Fall wird die Auftragseinrichtung eine hin- und hergehende Bewegung z. B. auf der flachebenen Siebschablone vollziehen, um das Auftragsmedium z. B. den Schaum durch die Schablone hindurch auf die Warenbahn od. dgl. zu bringen.

### Beschreibung (für die Vertragsstaaten : AT, IT)

Die Erfindung betrifft eine Vorrichtung zum Auftragen von Medien auf ein Flächengebilde mittels einer Auftragseinrichtung, wobei der Auftragseinrichtung ein das Auftragsmedium aufnehmender, sich über die Arbeitsbreite erstrekkender, begrenzter Raum oberhalb eines Siebes zugeordnet ist und eine Zuführungseinrichtung für das Auftragsmedium vorgesehen ist.

Auftragsvorrichtungen dieser Art sind an sich bekannt. So ist in der DEC-2 300 290 eine solche Vorrichtung dargestellt und beschrieben. Bei dieser Vorrichtung, die als Rakeleinrichtung für Siebdruck dient mit einer oberhalb der Siebdruckschablone angeordneten Rakel, liegt die Rakel und die Farbe in einem geschlossenen, gegenüber der Siebdruckschablone formschlüssig abgedichteten Gehäuse, wobei die Vorderwand dieses Gehäuses eine einstellbare Wand bildet. Diese Vorderwand soll die Farbmenge begrenzen und in einem vorbestimmten Bereich halten, wobei der Durchlauf der Farbe oder eines beliebigen anderen Mediums durch die Siebdruckschablone veränderbar und vorzugsweise steuerbar ist.

Bei dieser Vorrichtung trägt die Vorderwand im allgemeinen eine Bodenplatte, die austauschbar ist oder auch einstellbar, so daß der Schlitz zwischen Auftragseinrichtung und Vorderwand einstellbar ist. Mit dieser Vorrichtung ist es aber nicht möglich, einen gleichmäßigen Zufluß des Mediums zur Auftragsebene zu gewährleisten.

Die vorliegenden Erfindung bezieht sich ebenfalls insbesondere auf das Auftragen flüssiger, pastöser oder viskoser Medien auf Flächenerzeugnisse, vorzugsweise auf Warenbahnen z. B. Textilwaren oder Waren aus faserigem Material, Teppichware mit Flor, Papier, Pappe u. dgl., wobei Chemikalien, Veredlungs- oder Waschflotten, u. a. auch Farben, Farbpasten u. dgl. aufgetragen werden können, vorzugsweise in verschäumter Form.

Insbesondere beim Auftrag mit Schaum spielt die Vorratshaltung des Schaumes im Verhältnis zum relativ großen Verbrauch eine wesentliche Rolle. Dabei muß gewährleistet werden, daß der zuerst zugeführte Schaum auch zuerst verbraucht wird, da Schaum die Eigenschaft hat, die Bläschen platzen.zu lassen, so daß sich ein Verflüssigu,ngseffekt einstellt, der, wenn er zu früh erfolgt, nachteilig sein kann. Dies gilt insbesondere auch für das Färben oder Drucken mit Schaum, wenn ein gleichmäßiger Auftrag oder gleichmäßige Konturen erzielt werden sollen.

Der vorliegenden Erfindung liegt somit die Aufgabe zugrunde, eine Vorrichtung zu schaffen, durch die gewährleistet ist, daß der Zufluß des Mediums genau der verbrauchten Menge entspricht, ohne daß dabei zu hohe Fließgeschwindigkeiten auftreten oder das aufzutragende Material nicht gleichmäßig zur Auftragsebene hin transportiert wird. Dabei spiel einerseits die Vorratshaltung eine Rolle, die gewährleistet, daß ständig genug des Mediums zur Verfügung steht. Andererseits ist aber auch der gleichmäßige Zufluß über eine gesamte Arbeitsbreite von Wichtigkeit.

Die Erfindung besteht somit darin, daß sich ein Wandungsteil des begrenzten Raumes oberhalb des Siebes od. dgl. in seiner Formgebung der Auftragseinrichtung anpaßt bzw. in etwa anpaßt und parallel bzw. im wesentlichen parallel zu dieser verläuft, so daß ein Zuführungskanal vorhanden ist, dessen Spaltbreite über die Höhe des Zulaufes im wesentlichen gleich bleibt.

Durch diese Ausbildung entsteht ein Zuführungskanal oberhalb des Siebes, in dem einerseits die Auftragseinrichtung z. B. eine Rollrakel, Streichrakel od. dgl. liegt und in dem andererseits der Wandungsteil einen der Kanalwände bildet. An den Enden ist der Kanal selbstverständlich geschlossen. Als Auftragseinrichtung kann auch einfach eine Wand vorgesehen sein, so daß die Vorrichtung als Schlitzrakel arbeitet.

In der erfindungsgemäßen Vorrichtung ist ein Sieb oder ein siebartiger Zwischenträger, z. B. auch eine Siebschablone, eine Bandschablone, die über Rollen geführt ist, oder eine Rundschablone, ein Siebzylinder od. dgl. vorgesehen. Dieses Sieb kann als perforiertes Blech, als Gitterwerk, Netzwerk, Drahtgewebe, als Siebtrommel od. dgl. ausgebildet sein. Es kann stillstehen oder gegebenenfalls mitgezogen werden mit der Ware oder gesondert angetrieben angeordnet sein. U. a. ist auch an Schablonen gedacht, die die Flotte bzw. das Medium bzw. das verschäumte Medium mustergemäß oder uni, also flächengemäß auftragen können, vorzugsweise auch rotierende Siebe oder Schablonen. Als Sieb kann aber auch ein Netzwerk aus Kunststoff oder beispielsweise aus Kunstfasern aufgelegt werden, ein Drahtgewebe usw. Die Siebe oder siebartigen Zwischenträger bringen die Bläschen des Schaumes zum Zerplatzen, ermöglichen somit einen Flottenanfall im Bereich des Siebes und des siebartigen Zwischenträgers bzw. auf dessen Oberfläche und ermöglichen so einen einwandfreiein Auftrag auf die Ware. Bei Stillstand des Siebes od. dgl. müßte die Auftragseinrichtung, die rakelartig ausgebildet sein kann und/oder ein Saugkasten den Transport des Mediums bzw. des Schaumes durch das Sieb hindurch unterstützen. Im letzteren Fall wird die Auftragseinrichtung eine hin- und hergehende Bewegung z. B. auf der flachebenen Siebschablone vollziehen, um das Auftragsmedium z. B. Schaum durch die Schablone hindurch auf die Warenbahn od. dgl. zu bringen.

### Beschreibung (für die Vertragsstaaten : CH, DE, FR, GB, NL, LI)

Es ist außerordentlich schwierig und fast unmöglich, geringe Volumina von Flotte über eine Arbeitsbreite auf eine Fläche zu verteilen, um sie gleichmäßig auf oder in ein Substrat einzubringen. Das gelingt nur durch Vergrößerung des Volumens der Flotte, was durch das Aufschäumen erfolgt. Erfindungsgemäß ist es aber nun möglich, die Flotte wieder in ihre vorherige Konsistenz zurückzuführen durch die Anordnung eines Siebes. Jetzt können relativ geringe Flüssigkeitsmengen absolut gleichmäßig auf der Fläche einer Ware verteilt werden bzw. in sie eingebracht werden. Das Aufschäumen allein gibt noch keine gleichmäßige Verteilung einer Flotte. Die genannten Schwierigkeiten lassen sich somit durch Schaumauftrag auf ein Flächengebilde überwinden, wenn der Auftrag durch ein Sieb erfolgt.

Der Hauptbestandteil des Schaumes wird beim Durchpressen oder Durchsaugen durch das Sieb wieder verflüssigt. Die dadurch entstehende Flüssigkeitsmenge wird somit gleichmäßig auf oder im Substrat verteilt. Dieser Eintrag oder Auftrag erfolgt gleichmäßig über der gesamten Arbeitsbreite. Diesem Vorgang sind drei Möglichkeiten gegeben :
1. Es erfolgt eine totale Zerstörung des Schaumes auf dem Sieb oder im Siebbereich. Auf die Ware gelangt dann nur die dadurch entstehende Flottenmenge.
2. Der Schaum wird nur teilweise auf dem Sieboder im Sieb zerstört. Es wird Flotte freigesetzt, aber die weiterlaufende flächige Ware nimmt noch unzerstörte Bläschen des Schaumes mit. Diese können beim Weiterlaufen entweder in sich zusammenfallen und Flotte freisetzen oder können, falls gewünscht, auf dem Substrat verbleiben und sich verfestigen, beispielsweise durch Lufteinwirkung, Trocknung, Hitzeeinwirkung u. dgl., je nachdem welche Geräte nachgeschaltet werden.
3. Der Schaum wird kaum zerstört und soll auch nicht zerstört werden. Er kann dann wieder bei Weiterlauf der Ware zerfallen oder wieder stabilisiert werden, wie unter Punkt 2 gesagt.

Es sind somit drei verschiedene Möglichkeitsgruppen beim Schaumauftrag gegeben und diese lassen sich noch vielfach variieren :
1. Der Schaum kann die unterschiedlichste Konstitution haben. Die Flüssigkeiten in ihm sind variabel. Die Stärke der Verschäumung ist veränderbar und auch die Bläschengröße.
2. Es ist veränderbar, wie und auf welche Weise er durch das Sieb hindurchgebracht wird. Die Geschwindigkeit und die physikalischen Einflüsse sind zu beeinflussen.
3. Die Ausbildung des Siebes in bezug auf die Durchtrittsquerschnitte, seine Dichte, seinen Reibungswiderstand spielt eine große Rolle und ist veränderbar.
4. Weiterhin ist auch die Ausbildung der Ware unterschiedlich und auch deren Aufnahmefähigkeit, Oberflächenstruktur usw. Alle diese Parameter sind für den Benutzer der Erfindung frei wählbar.

Nachfolgend sollen einige Beispiele angegeben werden :
Die Flächengebilde können aus Papier, Glas, Kunststoff und selbstverständlich auch aus Fasermaterialien, wie Textilware bestehen, insbesondere ist, wie erwähnt, an Florware gedacht.

Z. B. kann aufschäumbarer Kunststoff mit Lösungsmitteln aufgeschäumt werden und mit dem Erfindungsgegenstand auf Glas aufgebracht werden. Dies ist auch auf Papier und andere Waren möglich.

Ferner kann Kreide aufgeschäumt werden und auf Papier, ein Vlies u. dgl. gebracht werden.

Der Kunststoff kann auch derart aufgebracht werden, daß er sich in das Papier einlagert, insbesondere wenn es saugfähig ist.

Außerdem ist auch eine Latex-Beschichtung, z. B. auf Textilien möglich. Dabei kann es von Vorteil sein, wenn vom Schaum soweit wie möglich die Schaumstruktur erhalten bleibt und der Schaum so in üblicher Weise sich verfestigt bzw. auspolymerisiert wird. Auch partielle Flächen können aufgetragen werden mit Farben und auch mit Kunststofffarben auf die verschiedensten Flächengebilde.

Es können aber auch Glanzstoffe, insbesondere mit Glanzstoff versehene Schäume u. dgl. aufgetragen werden bzw. Schäume, die andere Chemikalien beinhalten, um einen Musterungseffekt zu erzielen. Auch mit den Schablonen kann gefärbt werden, wenn sie gleichmäßig ohne Musterung Verwendung finden. Es kann aber auch ein Musterauftrag erfolgen. Bei derartigen Maschinen, die als Siebdruckmaschinen bezeichnet werden, sind häufig eine Reihe von Druckwerken hintereinander angeordnet, die unterschiedliche Farben auftragen, was auch mit dem Erfindungsgegenstand möglich ist.

Somit kann mit der erfindungsgemäßen Vorrichtung jede beliebige flächige Ware, z. B. gefärbt, veredelt, beschichtet oder gewaschen werden.

Die verbrauchte, abgehende Menge von mit einem Medium einer beliebigen Flotte, Farbstoff od. dgl., versehenem Schaum zieht automatisch neuen Schaum od. dgl. mit nach unten, denn es wird immer vorteilhaft sein, den Füllbereich oben hinzulegen und darunter den Zuführungsbereich mit der Spalteinstellung.

Somit ist es möglich, je nach verwendetem Substrat das Auftragsmedium, vorzugsweise Schaum, so zuzuführen, daß eine genügende Aufnahme des Substrates mit Flotte, nämlich dem Auftragsmedium erfolgt, so daß beispielsweise Florware bis in den Grund hinein getränkt wird bzw. vom Medium durchdrungen wird, beispielsweise gefärbt, gewaschen oder bedruckt wird, während andererseits bei glatter Ware, beispielsweise beim Färben oder Bedrucken von Textilien mit relativ kleinem Prozentsatz von Öffnungen in der Schablone der Zuführungsbereich in seiner Spaltbreite relativ eng gestellt werden muß.

In den Zeichnungen sind Ausführungsbeispiele der Erfindung dargestellt. Es zeigen :
Figur 1 eine schematische Seitenansicht eines Auftragswerkes mit Auftragseinrichtung in Seitenansicht, wobei das Auftragswerk mit Siebbhand arbeitet,
Figur 2 eine mögliche Ausführung eines Auftragswerkes in Draufsicht,
Figuren 3 und 4 die schematische Seitenansicht eines derartigen Auftragswerkes,
Figur ein Ausführungsbeispiel mit einem Siebzylinder,
Figur 6 eine Schaumerzeugungsvorrichtung zur Herstellung von mit Flotte versehenem Schaum,
Figuren 7-10 weitere Ausführungsbeispiele, stark schematisiert.

Die erfindungsgemäße Vorrichtung zum Auftragen von Medien auf Flächenerzeugnisse, z. B. Warenbahnen, bestehen zunächst aus einem Maschinengestell 1 mit mindestens einem Auftragswerk 10, das mit einem Sieb, beispielsweise einem Siebband 2 arbeitet. Es kann sich um ein Siebband, eine Bandschablone, um einen Siebzylinder, eine runde rotierende Schablone, um eine flachebene Schablone oder ein beliebiges Sieb handeln, wobei bei Einsatz von Schablonen diese gemustert oder ungemustert Verwendung finden können.

Auf oder in dem Sieb 2 befindet sich eine Auftragseinrichtung 3, gegebenenfalls eine Rakel und/oder ein Saugkasten 30, wobei der Auftragseinrichtung 3, 30 ein das Auftragsmedium aufnehmender, sich über die Arbeitsbreite erstrekkender, begrenzter Raum 4 zugeordnet ist. Dieser begrenzte Raum weist beim Ausführungsbeispiel der Fig. 1 einen oberen Füllbereich 40 und einen engeren Zuführungskanal 41 auf. Dieser Zuführungskanal 41 bildet einen Spalt, dessen Spaltbreite zur Auftragseinrichtung 3 bzw. auch 30 frei wählbar ist.

Bei dem dargestellten Ausführungsbeispiel ist der begrenzte Raum 4 kastenartig ausgebildet mit geschlossenen Seitenwänden, und zwar einer vorderen Wandung 42 und einer hinteren Wandung 43, wobei die vordere Wandung auf der Zulaufseite der Schablone liegt und die hintere Wandung oberhalb der Auftragseinrichtung 3, nämlich einer Rakelrolle liegt und über einen Schuh 44 auf der Rolle mit Dichtung zu dieser hin abgedichtet ist, derart, daß sich die Rakelrolle, die hier als Auftragseinrichtung 3 dargestellt ist, drehen kann. Die Rakelrolle kann angetrieben sein. Der Saugkasten 30 erstreckt sich ebenfalls über die gesamte Arbeitsbreite und weist einen Spalt 130 auf. Derartige Saugkästen sind an sich bekannt, beispielsweise durch die FR-A-984151. Der Saugkasten kann über einen Schlauch 31 mit einer Saugpumpe 32 verbunden sein, z. B. einen Kompressor oder einen Ventilator.

Wesentlich ist, daß die Spaltbreite des verengten Zuführungskanals 41 wählbar ist. Zu diesem Zweck kann im Bereich des verengten Zuführungskanals 41 der untere Teil 142 der vorderen Wand 42 abnehmbar und austauschbar ausgebildet sein. Es besteht die Möglichkeit, ihn durch Zwischensetzen von einer Unterlegleiste zurückzusetzen, so wie es strichpunktiert in Fig. 1 dargestellt ist, oder eine Wand stufenlos zu verstellen und zu arretieren.

Der obere Teil, nämlich der Füllbereich 40, kann so breit ausgebildet sein, daß eine genügende Zurverfügungstellung von Auftragsmedium, nämlich Schaum, möglich ist, wobei die vordere Wandung 42 im mittleren Bereich, also im unteren Bereich des Füllbereiches 40 als Rutsche 242 ausgebildet sein kann. Der untere Teil kann sich der Form der Rakel anpassen und im Abstand parallel zu der Rakelwandung verlaufen, vorzugsweise aber senkrecht auf die Schablone aufsetzen.

Die Ausbildung des Auftragswerkes 10 kann im übrigen beispielsweise gewählt werden, wie in der DE-C-2 258 892 beschrieben. Hier läuft das Siebband 2 über drei Walzen 11,12 und 13, wovon die Walzen 11 und 12 angetrieben sein können und die obere Walze 13 als Spann- und Regelwalze wirkt.

Oberhalb der Auftragsvorrichtung und oberhalb des begrenzten Raumes 4 ist eine Zuführungsvorrichtung 5, beispielsweise ein Rohr, angeordnet mit einer Anzahl von Auslaufstutzen 50. Die Zuführungsvorrichtung 5 kann auch als hin- und herlaufende Füllvorrichtung ausgebildet werden, wobei ein oder mehrere Auslaufstutzen 50 vorgesehen sind, so daß über die Gesamtarbeitsbreite der Füllbereich 40 gleichmäßig gefüllt wird.

Fig. zeigt das Ausführungsbeispiel der Fig. 1 in etwas näherer Darstellung. Hier sieht man das Gerüst z. B. einer Siebdruckmaschine 1, über das ein Drucktuch 6 in der angegebenen Pfeilrichtung, vorzugsweise endlos umlaufend geführt ist. Ferner sind die Seitenlagerköpfe 14 zu sehen und der Antrieb der Walzen 11 und 12. Ferner ist ersichtlich, daß die Möglichkeit gegeben ist, über Halterungen 46 die vordere Wand 42 und damit aber auch die gesamte Raumabgrenzung an einer querliegenden Traverse 15 zu befestigen, die sich von einem Seitenlagerkopf 14 zum anderen erstreckt. Dieses ist nur ein mögliches Ausführungsbeispiel.

Die Seitenlagerköpfe können auch durch weitere Traversen miteinander verbunden sein.

In den Fig. 3.4 und 5 sind weitere Ausführungsbeispiele gezeigt. Bei dem dargestellten Ausführungsbeispiel der Fig. 3 ist der obere Füllbereich 40 mit einer Befestigungsleiste 140 verbunden, so daß der untere Teil 142 der vorderen Wandung 42 an dieser einstellbar festgelegt werden kann.

Die Seitenwandungen 47 können plattenartig ausgebildet sein. Bei diesem Beispiel ist die hintere Wandung 43 bis zum unteren Trum des Siebbandes 2 heruntergezogen und bildet selbst mit ihrem unteren Ende die rakelartige Auftragseinrichtung 3 oder es ist eine Leistenrakel an ihr befestigt.

In Fig. 4 ist die vordere Wandung 42 und ihr unterer Teil 142 ähnlich ausgebildet wie in Fig. 1, jedoch ist die Auftragseinrichtung als Streichrakel ausgebildet, auf deren Halterung 33 sich die hintere Wandung 43 aufbaut. Durch Austausch des unteren Teiles 142 läßt sich der verengte Zuführungskanal 41 in seinem Spalt a, der in Fig. 3 angegeben ist, einstellen. Außerdem läßt sich durch Verschwenkung die Spalteinstellung verändern, dadurch, daß die Rakel als Auftragseinrichtung 3 in einem anderen Winkel zum unteren Trum des Siebbandes eingestellt wird. Bei diesem Ausführungsbeispiel der Fig. 4 ist ferner als Zuführungsvorrichtung 5 ein Rohr dargestellt mit mehreren oder einem Auslaufstutzen 50, der mit einem Bewegungsmechanismus gekoppelt werden kann, wobei das Rohr und der Auslaufstutzen 50 an einer Traverse 16 befestigt sein kann, und zwar gleitbar über eine Halterung 51, so daß bei Hin- und Hergehen des Auslaufstutzens 50 der obere Füllbereich 40 gleichmäßig gefüllt werden kann als Reservoir für den Zulauf in den Zuführungskanal 41.

In Fig. 5 ist ein Ausführungsbeispiel gezeigt mit einem Siebzylinder 2. Als Ausführungsbeispiel ist wieder als Auftragseinrichtung eine Rollrakel 3 gezeigt, als Zuführungsvorrichtung ein Rohr. Durch Verstellung des unteren Teiles 142 der vorderen Wandung 42 im Verhältnis zum oberen Teil 42 der Anschlußwände des begrenzten Raumes 4 läßt sich der Spalt zwischen dem unteren Teil 142 und der Auftragsvorrichtung 3 einstellen. Eine flexible Abschlußseite 48 dichtet den unteren Teil 142 zur Siebschablone ab.

In Fig. 6 ist ein Ausführungsbeispiel gezeigt einer möglichen Schaumerzeugungsvorrichtung. Hier ist wieder ein Siebzylinder 2 dargestellt, der in seinem Innern den begrenzten Raum 4 trägt. Derartige Schaumerzeugungseinrichtungen sind z. B. in der DE-A-2 523 062 dargestellt. Die Schaumerzeugungsvorrichtung 7 weist einen Getriebemotor 70 auf mit Zahnradpumpe 71, die über eine Leitung 72 aus einem Vorratsbehälter 73 die Flüssigkeit entnimmt, die sich mischt aus Farbe, Wasser und einem Aufschäummittel, wie es beispielsweise in der Reinigungsindustrie Verwendung findet. Über eine weitere Leitung 172 wird die Flüssigkeit von der Zahnradpumpe einem Durchflußmesser 74 zugeführt, der die Flüssigkeit in einen Mischkopf 75 einbringt, und zwar in einen Mischbehälter 175. Andererseits wird von einem Kompressor 76 über eine Leitung 272, einen Haupthahn 77 und ein Druckminderventil 78 sowie einen Durchflußmesser 79 Luft in den Mischkopf 75 gebracht, und zwar in dessen Ringraum 275, und zwar über die Leitung 272. Öffnungen 375 ermöglichen es der Druckluft, in den Mischbehälter 175 einzutreten, in dem sich der Schaum bildet und in dem sich ein Granulat, Kugeln aus Glas od. dgl. befinden. Über eine Leitung 372 oder einen Schlauch wird dann das aufgeschäumte Gemisch, vorzugsweise mit Farbstoff versehener Schaum. in das Innere des Siebzylinders 2 gebracht.

Um die Einstellung des Spaltes a bequem vornehmen zu können, ist es vorteilhaft, die Verstellmechanismen an die Enden des Wandungsteiles 142 zu legen, so daß sie im Eingriffsbereich des Siebes 2 liegen, z. B. möglichst im Bereich der Endringe 20 der Schablone oder des, Siebzylinders 2.

Um einen gleichmäßigen Zufluß durch einen gleichmäßigen Kanal zum Substrat zu gewährleisten, ist es ein weiterer Gedanke der Erfindung, daß sich der Wandungsteil 142 des begrenzten Raumes 4 oberhalb eines Siebes 2 od. dgl. in seiner Formgebung genau der Auftragseinrichtung 3 anpaßt bzw. in etwa anpaßt und parallel bzw. im wesentlichen parallel zu dieser Auftragseinrichtung verläuft, so daß die Spaltbreite a über die Höhe des Zulaufes gleich bleibt.

Somit ist gewährleistet, daß der Zuführungskanal 41 des begrenzten Raumes 4 in seiner Höhe und Breite einen gleichmäßigen Querschnitt vom Einfüllbereich bis zum Sieb 2 aufweist.

In Fig. 7 ist eine Rollrakel als Auftragseinrichtung 3 gezeigt, mit einem Wandungsteil 142, der im oberen Bereich zwar einen Füllbereich 40 andeutet. Es ist aber nicht unbedingt notwendig, daß dieser vorhanden ist. Man sieht aber, daß die Außenmantelfläche 300 der Auftragseinrichtung mit der Innenmantelfläche 142' des Wandungsteiles parallel verläuft, bis zum Sieb 2. Der Querschnitt des Zuführungskanals 41 ist somit überall gleich. Wesentlich ist nämlich, daß die Schaumbläschen auf ihrem Weg bis zum Sieb 2 praktisch keinen Widerstand oder eine mechanische Beeinflussung erhalten, so daß die Schaumbläschen relativ « gesund das Sieb 2 erreichen und hier erst oberhalb des Siebbereiches bzw. im Siebbereich zerstört werden, um die Flotte freizugeben.

In Fig. 8 ist ein Ausführungsbeispiel gezeigt mit einer Streichrakel als Auftragseinrichtung 3. Das den Füllbereich 40 bildende Blech 140 kann auch fortfallen bzw. in die Streichrakel 3 eingelassen werden. Es ist aber so dünn, daß hier praktisch kaum eine Verengung des Querschnittes im Zuführungskanal 41 vorhanden ist.

Fig. 9 zeigt wiederum die Anordnung einer Streichrakel als Auftragseinrichtung 3, die aber gebogen an das Sieb 2 Angestellt ist. Dieser Biegung folgt die Innenmantelfläche 142' des Wandungsteiles 142.

In Fig. 10 ist ein ähnliches Ausführungsbeispiel gezeigt mit noch einer stärkeren Schrägstellung des Wandungsteiles 142 und einer Streichrakel als Auftragseinrichtung 3.

Bei allen diesen Ausführungsbeispielen der Fig. 7 bis 10 laufen die Rakeln bzw. Auftragseinrichtungen 3 in üblicher Weise von einer Seite zur anderen und die Bleche 140 können gleichzeitig als Befestigungsbleche dienen bzw. werden an Querträgern 240, die sich über die Gesamtarbeitsbreite erstrecken, befestigt, wie es Fig. 9 zeigt.

Wichtig ist, daß sich ein Wandungsteil des begrenzten Raumes 4 in seiner Formgebung der Auftragseinrichtung 3 anpaßt bzw. in etwa anpaßt, wodurch der begrenzte Raum 4 bzw. der Zuführungskanal 41 in seiner Höhe und Breite einen gleichmäßigen Querschnitt vom Einfüllbereich bis zum Sieb 2 aufweist. Dabei braucht der Einfüllbereich nicht vergrößert zu sein. Er kann vergrößert sein, muß es aber nicht.

Das Sieb 2 liegt auf der Ware auf, was in diesen Figuren nicht dargestellt ist. Außerdem besteht die Möglichkeit, zusätzlich als Auftragseinrichtung einen Saugkasten 30 gemäß den übrigen Figuren anzuordnen.

Die Figuren zeigen ferner, daß sich der gesamte begrenzte Raum 4 mit seinem Zuführungskanal 41 relativ hoch aufbaut. Er geht in jedem Fall, der dargestellt ist, über die eingentliche Rakelhöhe hinaus. Bei einer Rollrakel gemäß Fig. 7 ist im oberen Bereich kein Blech angeordnet, sondern ein Abdichtungsband 340, um zu verhindern, daß der von der Zuführungsvorrichtung 5 zugeleitete Schaum od. dgl. über die Höhe der Rollrakel hinweg und damit vor die Auftragseinrichtung 3 gelangen könnte. Dies könnte zu Verschmutzungen führen.

Wie aus den einzelnen Figuren ersichtlich und wie aus dem Vorhergehenden hervorgeht, ist die Erfindung nicht auf ein Ausführungsbeispiel beschränkt, sondern läßt sich vielfach variieren.

## Patentansprüche (Patentansprüche für folgende(n) Vertragsstaat(en) : CH, DE, FR, GB, NL, LI))

1. Vorrichtung zum Auftragen von Medien auf eine Flächengebilde mittels einer Auftragseinrichtung (3), wobei der Auftragseinrichtung (3) ein das Medium aufnehmender, sich über die Arbeitsbreite erstreckender begrenzter Raum (4) oberhalb eines Siebes (2) zugeordnet ist und ein Zuführungskanal (41) vorhanden ist, dessen Spaltbreite (a) über die Höhe des Zulaufes im wesentlichen gleich bleibt, dadurch gekenzeichnet, daß der Zuführungskanal (41) in seiner Spaltbreite (a) zur Auftragseinrichtung (3) einstellbar ist.

2. Vorrichtung nach Anspruch 1, dadurch gekennzeichnet, daß die Spaltbreite (a) stufenlos einstellbar ist.

3. Vorrichtung nach Anspruch 1, dadurch gekennzeichnet, daß die Spaltbreite (a) durch Austausch von Wandungsteilen der Begrenzungen des begrenzten Raumes (4) veränderbar ist.

4. Vorrichtung nach Anspruch 1, dadurch gekennzeichnet, daß die Auftragseinrichtung (3) als Rollrakel ausgebildet ist, auf der sich eine hintere Wandung (43) abgedichtet aufbaut und die vordere Wandung (42) aus zwei Teilen besteht, wobei der obere Teil mit der hinteren Wandung einen Füllbereich (40) und der untere Teil (142) mit der Mantel-oberfläche der Rollrakel (3) den verengten Zuführungsbereich als Zuführungskanal (41) bildet.

5. Vorrichtung nach Anspruch 1 und einem der nachfolgenden Ansprüche, dadurch gekennzeichnet, daß zwischen dem unteren Wandungsteil (142) und dem Sieb (2) eine Dichtung vorgesehen ist.

6. Vorrichtung nach Anspruch 5, dadurch gekennzeichnet, daß der Wandungsteil (142) zum Sieb (2) hin in Zulaufrichtung desselben abgekantet ist.

7. Vorrichtung nach Anspruch 1, dadurch gekennzeichnet, daß sich der begrenzte Raum (4) bzw. Zuführungsraum (41) kastenartig vor und auf der Auftragseinrichtung (3) aufbaut.

8. Vorrichtung nach Anspruch 1, dadurch gekennzeichnet, daß unterhalb des Raumes (4) bzw. Zuführungsraumes (41) und unterhalb des Siebes (2) eine Saugkastenanordnung (30) angeordnet ist.

9. Vorrichtung nach Anspruch 1, dadurch gekennzeichnet, daß die Auftragseinrichtung (3) als einstellbare Leistenrakel ausgebildet ist.

10. Vorrichtung nach Anspruch 1, dadurch gekennzeichnet, daß die hintere Wandung (43) bis zum Sieb (2) heruntergeführt ist und der gesamte begrenzte Raum (4) als Schlitzrakel ausgebildet ist, wobei die hintere Wandung (43) als Rakel dient.

11. Vorrichtung nach Anspruch 1, dadurch gekennzeichnet, daß der Wandungsteil (142) der vorderen Wandung (42) an einer Befestigungsleiste (140) des Füllbereiches (40) festgelegt ist und vorzugsweise parallel zum unteren Trum oder der Oberfläche des Siebes (2) verschieblich geführt ist.

12. Vorrichtung nach Anspruch 1, dadurch gekennzeichnet, daß die gesamte Seitenbegrenzung des Raumes (4) über eine Halterung (46) an einer Traverse (15) festgelegt ist, die sich von einem Seitenlagerkopf (14) zum gegenüberliegenden Seitenlagerkopf des Auftragswerkes erstreckt.

## Patentansprüche (Patentansprüche für folgende(n) Vertragsstaat(en) : AT, IT)

1. Vorrichtung zum Auftragen von Medien auf ein Flächengebilde mittels einer Auftragseinrichtung (3), wobei der Auftragseinrichtung ein das Auftragsmedium aufnehmender, sich über die Arbeitsbreite erstreckender, begrenzter Raum (4) oberhalb eines Siebes (2) zugeordnet ist und eine Zuführungseinrichtung (5) für das Auftragsmedium vorgesehen ist, dadurch gekennzeichnet, daß sich ein Wandungsteil (142) des begrenzten Raumes (4) oberhalb des Siebes (2) od. dgl. in seiner Formgebung der Auftragseinrichtung (3) anpaßt bzw. in etwa anpaßt, und parallel bzw. im wesentlichen parallel zu dieser verläuft, so daß ein Zuführungskanal (41) vorhanden ist, dessen Spaltbreite (a) über die Höhe des Zulaufes im wesentlichen gleich bleibt.

2. Vorrichtung nach Anspruch 1, dadurch gekennzeichnet, daß der Zuführungskanal (41) verengt im Verhältnis zum Füllbereich (40) ausgebildet ist.

3. Vorrichtung nach Anspruch 1, dadurch gekennzeichnet, daß der Zuführungskanal (41) in seiner Spaltbreite (a) zur Auftragseinrichtung (3) einstellbar ist.

4. Vorrichtung nach Anspruch 3, dadurch gekennzeichnet, daß die Spaltbreite (a) stufenlos einstellbar ist.

5. Vorrichtung nach Anspruch 3, dadurch gekennzeichnet, daß die Spaltbreite (a) durch Austausch von Wandungsteilen der Begrenzungen des begrenzten Raumes (4) veränderbar ist.

6. Vorrichtung nach Anspruch 3, dadurch gekennzeichnet, daß die Spaltbreite (a) durch Einstellung und Arretierung von einem Wandungsteil (142) veränderbar ist.

7. Vorrichtung nach Anspruch 1, dadurch gekennzeichnet, daß die Auftragseinrichtung (3) als Rollrakel ausgebildet ist, auf der sich eine hintere Wandung (43) abgedichtet aufbaut und die vordere Wandung (42) aus zwei Teilen besteht, wobei der obere Teil mit der hinteren Wandung einen Füllbereich (40) und der untere Teil (142) mit der Mantel-oberfläche der Rollrakel (3) den verengten Zuführungsbereich als Zuführungskanal (41) bildet.

8. Vorrichtung nach Anspruch 1, dadurch gekennzeichnet, daß zwischen dem unteren Wandungsteil (142) und Sieb (2) eine Dichtung vorgesehen ist.

9. Vorrichtung nach Anspruch 8, dadurch gekennzeichnet, daß der Wandungsteil (142) zum Sieb (2) hin in Zulaufrichtung desselben abgekantet ist.

10. Vorrichtung nach Anspruch 1, dadurch gekennzeichnet, daß sich der begrenzte Raum (4) bzw. Zuführungsraum (41) kastenartig vor und auf der Auftragseinrichtung (3) aufbaut.

11. Vorrichtung nach Anspruch 1, dadurch gekennzeichnet, daß unterhalb des Raumes (4) bzw. Zuführungsraumes (41) und unterhalb des Siebes (2) eine Saugkastenanordnung (30) angeordnet ist.

12. Vorrichtung nach Anspruch 1, dadurch gekennzeichnet, daß sie Auftragseinrichtung (3) als einstellbare Leistenrakel ausgebildet ist.

13. Vorrichtung nach Anspruch 1, dadurch gekennzeichnet, daß die hintere Wandung (43) bis zum Sieb (2) heruntergeführt ist und der gesamte begrenzte Raum (4) als Schlitzrakel ausgebildet ist, wobei die hintere Wandung (43) als Rakel dient.

14. Vorrichtung nach Anspruch 1, dadurch gekennzeichnet, daß der Wandungsteil (142) der vorderen Wandung (42) an einer Befestigungsleiste (140) des Füllbereiches (40) festgelegt ist und vorzugsweise parallel zum unteren Trum oder der Oberfläche des Siebes (2) verschieblich geführt ist.

15. Vorrichtung nach Anspruch 1, dadurch gekennzeichnet, daß die gesamte Seitenbegrenzung des Raumes (4) über eine Halterung (46) an einer Traverse (15) festgelegt ist, die sich von einem Seitenlagerkopf (14) zum gegenüberliegenden Seitenlagerkopf des Auftragswerkes erstreckt.

16. Vorrichtung nach Anspruch 1, dadurch gekennzeichnet, daß die Zuführungsvorrichtung (5) als hin- und herlaufendes, mit Antrieb versehenes Rohr ausgebildet ist mit Auslaufstutzen (50).

## Claims (Claims for the following Contracting State(s) : CH, DE, FR, GB, NL, LI)

1. Apparatus for applying agents to a flat article by means of an applicator device (3), wherein associated with the applicator device (3) above a screen (2) is a limited space (4) which accomodates the agent and which extends over the working width, and wherein there is a delivery duct (41), the width (a) of the opening of which remains substantially uniform over the height of the feed, characterised in that the delivery duct (41) is adjustable in respect of its width (a) with respect to the applicator device (3).

2. Apparatus according to claim 1 characterised in that the width (a) is steplessly adjustable.

3. Apparatus according to claim 1 characterised in that the width (a) is variable by interchanging wall portions of the means delimiting the limited space (4).

4. Apparatus according to claim 1 characterised in that the applicator device (3) is in the form of a roller squeegee on which a rearward wall (43) is sealingly constructed and the forward wall (42) comprises two portions, wherein the upper portion, with the rearward wall, forms a filling region (40) and the lower portion (142), with the peripheral surface of the roller squeegee (3), forms the constricted delivery region as the delivery duct (41).

5. Apparatus according to claim 1 and. one of the following claims characterised in that a sealing means is provided between the lower wall portion (142) and the screen (2).

6. Apparatus according to claim 5 characterised in that the wall portion (142) is bevelled off towards the screen (2) in the feed direction thereof.

7. Apparatus according to claim 1 characterised in that the limited space (4) or delivery space (41) is of a box-like configuration in front of and on the applicator device (3).

8. Apparatus according to claim 1 characterised in that a section box arrangement (30) is arranged beneath the space (4) or delivery space (41) and beneath the screen (2).

9. Apparatus according to claim 1 characterised in that the applicator device (3) is in the form of an adjustable bar-type squeegee.

10. Apparatus according to claim 1 characterised in that the rearward wall (43) is extended downwardly to the screen (2) and the entire limited space (4) is formed as a slot-type squeegee, wherein the rearward wall (43) serves as the squeegee.

11. Apparatus according to claim 1 characterised in that the wall portion (142) of the forward wall (42) is fixed to a fixing bar (140) of the filling region (40) and is preferably guided displaceably parallel to the lower run or the surface of the screen (2).

12. Apparatus according to claim 1 characterised in that the entire lateral boundary means of the space (4) is fixed by way of a mounting (46) to a transverse member (15) which extends from one side mounting head (14) of the applicator mechanism to the oppositely disposed side mounting head.

## Claims (Claims for the following Contracting State(s) : AT, IT)

1. An apparatus for the application of media upon a flat or stretched-out object, having an applicator means (3) with a confined space or chamber (4) for the medium arranged above a sieve or screen (2) and extending over the full width of the work, further having a feeder means (5) for the medium to be applied, characterized in that a wall member (142) of said confined space or chamber (4) above said sieve or screen (2) or similar is shaped so that it will adapt or roughly adapt itself to said applicator means (3) and extends parallel or essentially parallel relative to the latter, thus forming a channel or inlet (41) with a gap (a) that is essentially regular in width over the height of the inlet.

2. An apparatus as described in Claim 1 above, characterized in that said channel or inlet (41) is narrower in configuration than the filler space (40).

3. An apparatus as described in Claim 1 above, characterized in that said gap (a) in said channel or inlet (41) is variable in width relative to said applicator means (3).

4. An apparatus as described in Claim 3 above, characterized in that the width of said gap (a) is infinitely variable.

5. An apparatus as described in Claim 3 above, characterized in that the width of said gap (a) can be varied by the exchange of wall members around said confined space or chamber (4).

6. An apparatus as described in Claim 3 above, characterized in that the width of said gap (a) can be varied by shifting and fastening said wall member (142).

7. An apparatus as described in Claim 1 above, characterized in that said applicator means (3) has the form of a doctor roll upon which a rear wall (43) is mounted and sealed off, and that a front wall (42) consists of two parts, the upper part forming said filler space (40) together with said rear wall (43) and the lower part (142) forming said narrowed channel or inlet (41) together with the shell surface of said doctor roll (3).

8. An apparatus as described in Claim 1 above, characterized in that a seal or gasket is provided between said lower wall part (142) and said sieve or screen (2).

9. An apparatus as described in Claim 8 above, characterized in that said wall part (142) is bent off towards said sieve or screen (2) and in the inlet direction of the latter.

10. An apparatus as described in Claim 1 above, characterized in that said confined space or chamber (4) and/or said channel or inlet (41) is box-shaped and mounted in front of and upon said applicator means (3).

11. An apparatus as described in Claim 1 above, characterized in that a suction box (30) is arranged below said space or chamber (4) and/or said channel or inlet (41) as well as underneath said sieve or screen (2).

12. An apparatus as described in Claim 1 above, characterized in that said applicator means (3) has the form of an adjustable doctor blade.

13. An apparatus as described in Claim 1 above, characterized in that said rear wall (43) extends down to said sieve or screen (2), and all of said confined space or chamber (4) has the form of a slotted doctor means, with said rear wall (43) serving as said doctor means proper.

14. An apparatus as described in Claim 1 above, characterized in that said wall part (142) of said front wall (42) is fixed to a mounting strip (140) at said filler space (40), and preferably is movably guided parallel relative to the lower section or surface of said sieve or screen (2).

15. An apparatus as described in Claim 1 above, characterized in that all lateral confines of said space or chamber (4) are fixed, via a retainer member (46), to a cross-member (15) extending from one side bearing (14) to an opposite side bearing of the applicator unit.

16. An apparatus as described in Claim 1 above, characterized in that said feeder means (5) has the form of a reciprocating pipe with a drive mechanism and an outlet tube (50).

## Revendications (Revendications pour l'(les) Etat(s) contractant(s) suivant(s) : CH, DE, FR, GB, NL, LI)

1. Dispositif permettant l'apport de milieux de traitement sur une surface plane au moyen d'une installation d'apport (3) dans lequel on adjoint à l'installation d'apport (3) un compartiment délimité (4) s'étendant sur la largeur de travail au-dessus d'un cadre perforé (2) et recueillant le milieu de traitement, et dans lequel il est prévu un canal d'amenée (41) dont la largeur de fente (a) reste essentiellement constante sur la hauteur de l'amenée, caractérisé en ce que le canal d'amenée est réglable, dans sa fente d'ouverture, par rapport à l'installation d'apport.

2. Dispositif selon la revendication 1, caractérisé en ce que la fente d'ouverture (a) est réglable de façon progressive.

3. Dispositif selon la revendication 1, caractérisé en ce que la fente d'ouverture (a) est modifiable par remplacement des parties de parois des délimitations du compartiment (4).

4. Dispositif selon la revendication 1, caractérisé en ce que l'installation d'apport (3) est un rouleau-racle sur lequel est montée de façon étanche une paroi arrière (43), et en ce que la paroi avant (42) se compose de deux parties, la partie supérieure formant avec la paroi arrière une zone de remplissage (40) et la partie inférieure (142) formant avec la surface extérieure de l'enveloppe du rouleau-racle (3) la zone d'amenée rétrécie sous forme du canal d'amenée (41).

5. Dispositif selon la revendication 1 et l'une quelconque des revendications suivantes, caractérisé en ce que, entre la partie de paroi inférieure (142) et le cadre perforé (2), il est prévu une étanchéification.

6. Dispositif selon la revendication 5, caractérisé en ce que la partie de paroi (142) est cintrée vers le cadre perforé (2) dans le sens de marche de celui-ci.

7. Dispositif selon la revendication 1, caractérisé en ce que le compartiment (4) et le compartiment d'amenée (41) sont construits en forme de caisson avant et sur l'installation d'apport (3).

8. Dispositif selon la revendication 1, caractérisé en ce qu'une installation de caisse aspirante (30) est disposée en dessous du compartiment (4) et du compartiment d'amenée (41) et en dessous du cadre (2).

9. Dispositif selon la revendication 1, caractérisé en ce que l'installation d'apport (3) est une racle- lame réglable.

10. Dispositif selon la revendication 1, caractérisé en ce que la paroi arrière (43) est prolongée jusqu'au cadre (2) et l'ensemble du compartiment (4) est conformé comme une racle à fente, la paroi arrière (43) servant de racle.

11. Dispositif selon la revendication 1, caractérisé en ce que la partie de paroi (142) de la paroi avant (42) est fixée à une tringle de fixation (140) de la zone de remplissage (40) et est conduite de préférence de façon déplaçable parallèlement à la voie inférieure ou à la surface du cadre (2).

12. Dispositif selon la revendication 1, caractérisé en ce que la totalité de la délimitation latérale du compartiment (4) est fixée sur une attache (46) à une traverse (15) qui s'étend depuis une tête de support latérale (14) jusqu'à la tête de support latérale opposée de l'installation d'apport.

## Revendications (Revendications pour l'(les) Etat(s) contractant(s) suivant(s) : AT, IT)

1. Système pour l'application de produits sur une surface au moyen d'un dispositif d'aplication (3), dans lequel est attribué au dispositif d'application un espace limité (4) recevant le produit à appliquer, s'étendant sur la surface de travail, au-dessus d'un tamis (2), et dans lequel il est prévu un dispositif d'amenée (5) pour le produit à appliquer ; se caractérisant par le fait qu'une partie de la paroi (142) de l'espace limité (4) au-dessus du tamis (2) ou d'un système similaire, s'adapte ou s'adapte sensiblement par sa forme au dispositif d'application, et est disposée parallèlement ou pratiquement parallèlement à ce dispositif, de telle sorte qu'il existe un canal d'amenée (41) dont la fente présente une largeur essentiellement constante (a) sur la hauteur de l'alimentation.

2. Dispositif selon la revendication (1) caractérisé par le fait que le canal d'amenée (41) a une forme rétrécie par rapport a la zone de remplissage (40).

3. Dispositif selon la revendication 1, caractérisé par le fait que la largeur de la fente (a) du canal d'amenée (41) est réglable par rapport au dispositif d'application (3).

4. Dispositif selon la revendication 3, caractérisé par le fait que la largeur de la fente (a) est réglable en continu.

5. Dispositif selon la revendication 3, caractérisé par le fait que la largeur de la fente (a) peut se modifier par remplacement de parties des parois constituant les limitations de l'espace limité (4).

6. Dispositif selon la revendication 3, caractérisé par le fait que la largeur de la fente (a) peut se modifier par blocage d'une partie de la paroi (142).

7. Dispositif selon revendication 1, caractérisé par le fait que le dispositif d'application (3) est conçu comme une racle roulante sur laquelle se monte, en assurant l'étanchéité, une paroi arrière (43) ; la paroi avant (42) se compose de deux parties dont la partie supérieure constitue avec la paroi arrière une zone de remplissage (40), et la partie inférieure (142) constitue avec la surface extérieure de la racle roulante (3), la zone d'amenée rétrécie comme canal d'amenée (41).

8. Dispositif selon revendication 1, caractérisé par le fait qu'il est prévu un joint d'étanchéité entre la partie inférieure de la paroi (142) et le tamis (2).

9. Dispositif selon revendication 8, caractérisé par le fait que la partie de paroi (142) est pliée en direction du tamis (2) dans la direction d'amenée de ce dernier.

10. Dispositif selon revendication 1, caractérisé par le fait que l'espace limité (4) ou espace d'amenée (41) est posé en forme de caisson devant et sur le dispositif d'application (3).

11. Dispositif selon revendication 1, caractérisé par le fait qu'il est aménagé sous l'espace (4) ou l'espace d'amenée (41) et au-dessous du tamis (2), un caisson d'aspiration (30).

12. Dispositif selon revendication 1, caractérisé par le fait que le dispositif d'application (3) est conçu comme racle plate, réglable.

13. Dispositif selon revendication 1, caractérisé par le fait que la paroi arrière (43) descend jusqu'au tamis (2) et que l'ensemble de l'espace limité (4) est conçu comme une racle à fente, la paroi arrière (140) servant de racle.

14. Dispositif selon revendication 1, caractérisé par le fait que la partie de paroi (142) de la paroi avant (42) est fixée à une règle de fixation (140) de la zone de remplissage (40) et qu'elle est disposée de préférence avec possibilité de translation parallèlement au compartiment inférieur ou à la surface du tamis (2).

15. Dispositif selon revendication 1, caractérisé par le fait que l'ensemble de la limitation latérale de l'espace (4) est fixé par un support (45) à une traverse (15) s'étend d'un palier latéral (14) au palier latéral opposé du système applicateur.

16. Dispositif selon revendication 1, caractérisé par le fait que le dispositif d'amenée (5) est conçu comme un tube animé d'un mouvement de va et vient, pourvu d'un entraînement et avec manchon de sortie.
